# EUROPÄISCHE PATENTSCHRIFT

(11) **EP 0 150 819 B1**
(45) Veröffentlichungstag und Bekanntmachung des Hinweises auf die Patenterteilung: **14.06.1989**
(21) Anmeldenummer: 85100730.2
(22) Anmeldetag: 25.01.1985
(51) Int. Cl.: C10B 43/08, F04B 9/10, B08B 3/02

(54) **Vorrichtung und Verfahren zur Hochdruckwasserreinigung von Verkokungsöfen**
Device and method for wet cleaning of coking furnaces
Dispositif et procédé pour le nettoyage à haute pression des fours à coke

(30) Priorität: 28.01.1984 DE 3402920; 27.10.1984 DE 3439457; 27.10.1984 DE 3439458
(43) Veröffentlichungstag der Anmeldung: 07.08.1985
(73) Patentinhaber: Still Otto GmbH, 44718 Bochum (DE)
(72) Erfinder: Walther, Norbert, D-4350 Recklinghausen (DE); Lorenz, Kurt, Dr., D-4321 Hattingen (DE); Lucas, August, D-4354 Datteln-Horneburg (DE); Bruns, Engelbert, D-4350 Recklinghausen (DE)
(74) Vertreter: Dahlkamp, Heinrich-Leo, Dipl.-Ing.

(56) Entgegenhaltungen:
- EP-A- 0 015 144
- DE-A- 2 143 595
- DE-B- 2 434 195
- FR-A- 2 492 470
- GB-A- 1 465 251
- US-A- 3 162 133
- US-A- 3 256 827
- US-A- 4 276 123

## Beschreibung

Die Erfindung bezieht sich auf eine Hochdruckwasserreinigung zur Reinigung abdichtender Flächen von Türen und/oder Türrahmen von Verkokungsöfen von erhärteten Teer- oder Schmutzansätzen, wobei die Hochdruckflüssigkeitsdüsen innerhalb einer Haube zum Absaugen des Flüssigkeits-Schmutznebels angeordnet sind und die Düsen über Druckregelvorrichtungen an eine Hochdruck-Flüssigkeitspumpe angeschlossen sind.

Bei Koksofentüren dient eine derartige Hochdruckwasserreinigung in erster Linie zur Reinigung der Dichtschneide und des Spaltes zwischen Steinstopfenhalter und Dichtschneide.

Aus der DE-C-2 143 595 ist ein Verfahren zum Reinigen der Türen und/oder Türrahmen von Horizontalkammerverkokungsöfen bekannt, bei dem die Ablagerungen auf den Dichtungsflächen durch Hochdruckflüssigkeitsstrahlen beseitigt werden. Die dort beschriebene Einrichtung enthält eine Vielzahl von am gesamten Umfang der Türen bzw. Türrahmen angeordneten Hochdruckdüsen, die über eine Sammelleitung mit einer Hochdruckpumpe verbunden sind. Diese Hochdruckdüsen sind an der Reinigungseinrichtung fest installiert und werden jeweils alle gleichzeitig beaufschlagt. Alle Hochdruckflüssigkeitsdüsen sind dabei innerhalb einer großen Haube zum Absaugen des Flüssigkeits-Schmutznebels angeordnet. Das bedeutet, daß die Höhe der Haube mindestens der Höhe der Tür bzw. des Türrahmens entspricht. Die bei dieser Einrichtung benötigten Wassermengen zur gleichzeitigen Reinigung des gesamten Umfanges der Tür sind beträchtlich. Dasselbe gilt auch für die Absaugeleistung bei diesen sehr großen Hauben.

Aus der DE-C 2 517 333 und der GB-A-1 465 251 ist eine Hochdruckwasserstrahlreinigungsvorrichtung bekannt, bei der die Hochdruckdüsen auf Führungs- und Hebeeinrichtungen an den Dichtungseinrichtungen der Türen bzw. Türrahmen entlang verfahrbar sind. Über die Absaugung der Reinigungsflüssigkeit und des zu entfernenden Teermaterials ist diesen Schriften allerdings nicht zu entnehmen.

Aufgabe der Erfindung ist es nun, für ein System mit beweglichen Hochdruckdüsen eine Absaugeeinrichtung mit geringen Abmessungen und erheblich verringerten Absaugeleistungen vorzusehen.

Die erfindungsgemäße Lösung dieser Aufgabe besteht darin, daß die Hochdruckflüssigkeitsdüsen gemeinsam mit einer sie umgebenden Absaugehaube an Führungs- und Hebeeinrichtungen beweglich angeordnet und an den zu reinigenden Flächen ganz oder teilweise entlang verfahrbar sind und daß die bewegliche Absaugehaube mit einem rahmenartigen, gegen die zu reinigenden Flächen der Türen verfahrbaren Absaugekanal verbunden ist, wobei die Absaugehaube mit einem Stutzen in einen in Längsrichtung des Absaugekanales verlaufenden Spalt hineinreicht und darin verschiebbar ist und der Spalt außerhalb des Stutzens mit elastischen Dichtungen, z.B. Gummidichtlippen abgedichtet ist.

In den Ansprüchen 2 bis 7 sind besonders vorteilhafte Ausführungsformen der erfindungsgemäßen Hochdruckwasserreinigung definiert und die Ansprüche 8 bis 10 beinhalten ein zweckmäßiges Verfahren zum Betrieb der Hochdruckwasserreinigungseinrichtung.

Die erfindungsgemäße Kombination der Flüssigkeitsdüse und der sie direkt umgebenden Absaugehaube ermöglicht es, die anfallenden Flüssigkeitsnebel und die von den Reinigungsflächen abgetrennten Feststoffpartikel direkt wieder abzusaugen. Der besondere Vorteil dieser Einrichtung liegt darin, daß in einem sehr kleinen Raum nur relativ geringe Mengen an Flüssigkeitsnebeln und Feststoffpartikeln abgesaugt werden müssen. Die Abdichtungsfläche der Absaugehaube gegenüber der Tür ist sehr klein und der Anteil an von außen eindringender Falschluft kann sehr gering gehalten werden.

Für den Betrieb der Hochdruckwasserreinigung hat es sich als günstig erwiesen, an jeder Seite z.B. der Dichtungsschneide der Koksofentür ein Paar von Hochdruckdüsen anzuordnen, die wechselseitig immer von oben nach unten arbeiten. Dadurch, daß jeweils nur ein Paar von Düsen beaufschlagt wird, kann die pro Zeiteinheit zuzuführende Hochdruckwassermenge gegenüber den bisherigen Einrichtungen noch einmal erheblich reduziert werden. Gleichzeitig kann natürlich über entsprechende Absperreinrichtungen die Absaugung so gesteuert werden, daß nur an der Absaugehaube abgesogen wird, an der Düsen beaufschlagt werden.

Die Absaugehaube ist erfindungsgemäß mit einem rahmenartigen, gegen die zu reinigenden Flächen der Türen verfahrbaren Absaugekanal verbunden. Dieser Absaugekanal ist gegenüber einem elastischen Schlauch sehr viel stabiler und unempfindlicher gegen Verstopfungen und kann im Bedarfsfall auf einfache Weise gereinigt werden. Vorzugsweise wird der Kanal mit Tetrafluor- äthylen («Teflon») ausgekleidet, damit sich keine Feststoffe ablagern bzw. anbacken. Eventuelle Wasserrückstände und Feststoffe, die trotz der intensiven Absaugung am Rande der Absaugehaube austreten, werden zweckmäßigerweise gemäß Anspruch 6 in einer Auffangwanne unterhalb der Türreinigung aufgefangen und werden in einen Abwasserbehälter geleitet. Da die Absaugehaube während des Betriebes an den Reinigungsflächen am Umfang der Tür entlang geführt wird, ist eine vollständige Abdichtung gegenüber der Tür nicht immer möglich. Zur Vermeidung von Emissionen sieht die Erfindung daher vor, daß zwischen der Tür und der feststehenden Einrichtungen wie der Reinigungskammer und/oder dem Absaugekanal elastische Dichtungen zugeordnet sind, die am Türkörper bzw. dem Türstopfen anliegen.

Die Erfindung wird anhand der beigefügten Figuren 1 bis 4 beispielsweise näher erläutert.
Figur 1 zeigt ein Verfahrensschema für eine Hochdruckwasserreinigung.
Figur 2 zeigt eine Vorderansicht der Hochdruckwasserreinigung.
Figur 3 zeigt im Querschnitt die Reinigungseinrichtung an einer Verkokungsofentür.
Figur 4 zeigt einen Schnitt nach Linie I-I aus Figur 2 von der Reinigungseinrichtung an einer Verkokungsofentür.

Die in der Figur 1 schematisch dargestellte Hochdruckwasserreinigung dient zur Reinigung der Dichtschneide an Koksofentüren und des Spaltes zwischen Steinstopfenhalter und Dichtschneide. In der Figur 1 sind diese zu reinigenden Dichtflächen an der Koksofentür mit dem rechtekkigen Rahmen (35) angedeutet. Die Hochdruckdüsen (36) und (37) werden dabei mittels geeigneter Trägerschlitten an den Dichtflächen entlang verfahren und sie sind über die flexiblen Wasserzuleitungen (38) und (39) mit der Druckseite der Hochdruck-Kolbenpumpe (1) verbunden. Die Reinigung der Dichtflächen (35) erfolgt wechselseitig, wobei die Trägerschlitten mit Hochdruckdüsen (36) und (37) zunächst z. B. in Pfeilrichtung, im Uhrzeigersinn, um den halben Rahmen (35) bewegt werden und dabei die Düse (36) beaufschlagt wird. Anschließend wird die Drehrichtung umgekehrt und die Düse (37) wird bei ihrem Weg von oben nach unten beaufschlagt. Die wechselseitige Beaufschlagung der beiden Hochdruckdüsen erfolgt mit Hilfe des Umschaltventiles (33). Mit Hilfe der Ventile (31) und (32) werden die Zu- und Abführungen zur Saug- und Druckseite der Hochdruck-Kolbenpumpe umgeschaltet. Der Zu- und Ablauf der Hydraulikflüssigkeit zur Hochdruck- Kolbenpumpe wird mit Hilfe des Umschaltventils (19) bewirkt.

Der Betrieb der Pumpe geschieht dabei wie folgt: Zur Bewegung der Kolbenstange (3) nach unten wird Hydraulikflüssigkeit mit einem Druck von 100 bis 160 bar aus dem Druckspeicher (20) über die Zuführungsleitungen (26) und (25) in den Hydraulikraum (17b) gepumpt. Gleichzeitig läuft die Hydraulikflüssigkeit aus dem Hydraulikraum (17a) über die Leitungen (24) und (27) in den Speicher für Hydraulikflüssigkeit (23) zurück. Während der Bewegung der Kolbenstange (3) nach unten vergrößert sich der Förderraum (18a) und es wird dabei aus dem Wassertank (34) über die Leitungen (44) und (47) Wasser angesogen, gleichzeitig verkleinert sich der Förderraum (18b) und das Wasser wird mit einem Druck von ca. 300 bis 500 bar über die Leitungen (45), (41) und (40) zu einer Hochdruckdüse (36) oder (37) geführt. Die Leitungen (43) und (42) sind hierbei abgesperrt. Bei Umkehrung der Bewegungsrichtung der Kolbenstange (3) werden die Strömungsrichtungen in den Leitungen (24) und (25) umgekehrt. Die Leitungen (41) und (44) werden abgesperrt, während die Leitungen (43) und (42) geöffnet werden. Über die Leitungen (48), (42) und (40) gelangt das Hochdruckwasser zu den Düsen und über die Leitungen (43) und (46) wird das Wasser angesogen.

Ergänzend zu der Anordnung der Zuleitung des Hochdruckwassers zu den Hochdruckdüsen ist in Figur 1 ein die zu reinigenden Dichtflächen (35) umgebender Absaugkanal (49) dargestellt, über den die anfallenden Flüssigkeits-, Nebel- und Schmutzpartikel abgesaugt werden. Über die Leitung (50) gelangt das Absaugegemisch in den Wasser- und Feststoffabscheider (51), wobei die abgeschiedenen Feststoffe sich am Boden absetzen und das Wasser über die Leitung (56), das Absperrventil (57), die Pumpe (58) und die Leitung (59) zum Abwasserbehälter (60) gefördert wird. Etwaige Wasserrückstände und Feststoffe, die nicht von der die Hochdruckdüsen umgebenden Absaugehaube aufgefangen und über den Absaugekanal (49) abgeführt werden, werden in einer unterhalb der gesamten Türreinigung angeordneten Auffangwanne gesammelt und gelangen über das Absperrventil (63) und die Leitung (62) ebenfalls in den Abwasserbehälter (60). Während der Wasser- und Feststoffabscheider (51) und die zugehörigen Pumpen und Gebläse zweckmäßigerweise auf dem jeweiligen Bedienungswagen angeordnet sind, kann der Abwasserbehälter (60) auch an geeigneter Stelle, z. B. an den Batterieköpfen, angeordnet sein.

In Figur 2 sind zwei Sätze von Hochdruckwasserreinigungseinrichtungen dargestellt, die am rechteckigen Umfang einer Verkokungsofentür verfahrbar sind. Über die fest auf dem Bedienungswagen angeordneten Zuleitungen (38) und die elastischen Druckwasserschläuche (86) wird das Druckwasser zu den Hochdruckdüsen (36) geleitet, die jeweils mit einer Absaugehaube (73) umgeben sind. Im dargestellten Fall der Figur 2 befindet sich eine Haube am oberen Ende, die andere am unteren Ende der Verkokungsofentür. Beide Absaugehauben (73) werden gemeinsam mit den darin angeordneten Hochdruckdüsen (36) in Pfeilrichtung gleichzeitig an der zu reinigenden Dichtfläche (35) entlang bewegt, wobei jeweils nur die abwärts bewegten Hochdruckdüsen (36) und die zugehörige Absaugehaube (73) in Betrieb sind. Nach Abfahren des halben Umfanges der Koksofentür wird die Bewegungsrichtung umgekehrt und die andere Hälfte des Türrahmens gereinigt.

Wie insbesondere aus der Figur 3 ersichtlich ist, steht die Absaugehaube (73) über einen Stutzen (74) mit dem Absaugekanal (49) in Verbindung. Dieser Stutzen (74) wird während des Verfahrens der Absaugehaube (73) in einem Längsspalt des Absaugekanales (49) geführt, wobei die Gummidichtlippen (82), die den Spalt des Absaugekanales (49) abdichten, jeweils durch den Stutzen (74) auseinandergedrückt werden. Die Absaugehaube (73) mit den darin angeordneten Düsen (36) ist an einem Trägerschlitten (76) befestigt, der mit Hilfe von umlaufenden Transportketten (78) in den Führungsschienen (77) der Führungs- und Hebebühne (79) verfahrbar ist. Gemäß Figur 3 ist die der Führungs- und Hebebühne (79) abgewandte Seite des Absaugekanales über die elastische Dichtung (85) gegenüber dem Türkörper (70) abgedichtet, wobei eine zusätzliche Reinigungskammer (84) gebildet wird, in der eventuell noch austretende Wasserrückstände und Feststoffe nach unten in die Auffangwanne fallen können.

Der Absaugekanal (49) besitzt am unteren Ende jeweils Drosselklappen (88) und (89) und steht über die Absaugeleitungen (87) und (50) mit einem Wasser- und Feststoffabscheider in Verbindung.

### Bezugszeichenliste

(1) Hochdruck-Kolbenpumpe
(2) Trennwand
(3) Kolbenstange
(5a)-(5b) Kolben
(17a)-(17b) Hydraulykraum
(18a)-(18b) Förderraum
(19) Umschaltventile für Hydraulikflüssigkeit
(20) Druckspeicher für Hydraulikflüssigkeit
(21) Pumpe
(22) Antriebsmotor für Pumpe
(23) Speicher für Hydraulikflüssigkeit
(24)-(25) Leitung für Hydraulikflüssigkeit
(26) Zuführungsleitung für Hydraulikflüssigkeit
(27) Rückführungsleitung für Hydraulikflüssigkeit
(28) Rücklauf vom Druckspeicher
(29) Druckanzeige
(30) Regelventil
(31)-(33) Umschaltventile für Reinigungsflüssigkeit
(34) Vorratstank für Reinigungsflüssigkeit (drucklos)
(35) Dichtfläche an Koksofentür
(36)-(37) Hochdruckdüsen
(38)-(48) Leitungen für Reinigungsflüssigkeit
(49) Absaugekanal
(50) Leitung
(51) Wasser- und Feststoffabscheider
(52) Abluftleitung
(53) Gebläse
(54) Leitung zum Schalldämpfer
(55) Schalldämpfer
(56) Flüssigkeitsleitung
(57) Absperrventil
(58) Pumpe
(59) Wasserleitung
(60) Abwasserbehälter
(61) Auffangwanne unter (35)
(62) Abflußleitung
(63) Absperrventil
(70) Türkörper
(71) Türstopfen
(72) Dichtschneide
(73) Absaugehaube
(74) Stutzen
(75) Düsenlanze
(76) Trägerschlitten
(77) umlaufende Führungsschienen
(78) Transportketten
(79) Führungs- und Hebebühne
(82) Gummidichtlippen
(83) Steinstopfenhalter
(84) Reinigungskammer
(85) Elastische Dichtungen
(86) Elastische Druckwasserschläuche
(87) Absaugeleitung zum Wasser- und Feststoffabscheider
(88)-(89) Drosselklappe

## Patentansprüche

1. Hochdruckwasserreinigungseinrichtung zur Reinigung abdichtender Flächen von Türen und/ oder Türrahmen von Verkokungsöfen von erhärteten Teer- und Schmutzansätzen, wobei die Hochdruckflüssigkeitsdüsen innerhalb einer Haube zum Absaugen des Flüssigkeits-Schmutznebels angeordnet sind, dadurch gekennzeichnet, daß die Hochdruckflüssigkeitsdüsen (36)/(37) gemeinsam mit einer sie umgebenden Absaugehaube (73) an Führungs- und Hebeeinrichtungen (76 bis 79) beweglich angeordnet und an den zu reinigenden Flächen (72)/(35) ganz oder teilweise entlang verfahrbar sind und daß die bewegliche Absaugehaube (73) mit einem rahmenartigen, gegen die zu reinigenden Flächen der Türen verfahrbaren Absaugekanal (49) verbunden ist, wobei die Absaugehaube (73) mit einem Stutzen (74) in einen in Längsrichtung des Absaugekanales (49) verlaufenden Spalt hineinreicht und darin verschiebbar ist und der Spalt außerhalb des Stutzens (74) mit elastischen Dichtungen, z.B. Gummidichtlippen (82), abgedichtet ist.

2. Hochdruckwasserreinigungseinrichtung nach Anspruch 1, dadurch gekennzeichnet, daß die Hochdruckflüssigkeitsdüsen (36)/(37) und die Absaugehaube (73) an mindestens einem, vorzugsweise zwei am Umfang der Türen verfahrbaren Trägerschlitten (76) angeordnet sind, wobei die Hochdruckdüsen (36)/(37) über flexible Leitungen (86) mit den auf der Bedienungsmaschine fest montierten Anschlüssen (38) verbunden sind.

3. Hochdruckwasserreinigungseinrichtung nach Anspruch 1 oder 2, dadurch gekennzeichnet, daß zwischen der Tür und einer den Absaugekanal umgebenden Reinigungskammer (84) elastische Dichtungen (85) angeordnet sind, die z. B. als Abweisbürsten aus warmfestem Stahl oder Kunststoff oder Naturborsten oder aus einem Borstengemisch bestehen können und am Trägerkörper (70) bzw. dem Türstopfen (71) anliegen.

4. Hochdruckwasserreinigungseinrichtung nach mindestens einem der Ansprüche 1 bis 3, dadurch gekennzeichnet, daß am Umfang der Tür bzw. des Türrahmens zwei oder mehr Sätze von Hochdruckdüsen (36)/(37) mit eigener Absaugehaube (73) angeordnet sind und die Hochdruckdüsen (36)/(37) an jeweils gegenüberliegenden Seiten der Tür entgegengesetzte Bewegungsrichtung haben.

5. Hochdruckwasserreinigungseinrichtung nach Anspruch 4, dadurch gekennzeichnet, daß die Hochdruckdüsen (36)/(37) in einem spitzen Winkel zur Bewegungsrichtung auf die zu reinigenden Flächen (35) gerichtet sind.

6. Hochdruckwasserreinigungseinrichtung nach mindestens einem der Ansprüche 1 bis 5, dadurch gekennzeichnet, daß unterhalb der Tür eine Auffangwanne (61) für eventuell noch herunterfallende Wasserrückstände und Feststoffe angeordnet ist.

7. Verfahren zum Betrieb der Hochdruckwasserreinigungseinrichtung nach mindestens einem der vorhergehenden Ansprüche 1 bis 6, dadurch gekennzeichnet, daß bei der Anordnung von mehr als einem Satz von Hochdruckdüsen (36)/(37) mit eigener Absaugehaube (73) jeweils nur auf einer Seite der Tür, vorzugsweise auf der nach unten fahrenden Seite, die Hochdruckdüsen beaufschlagt werden.

8. Verfahren nach Anspruch 7, dadurch gekennzeichnet, daß die Reinigungsflüssigkeit in einer Hochdruckkolbenpumpe (1) auf einen Druck von 300 bis 500 bar gebracht wird.

9. Verfahren nach Anspruch 8, dadurch gekennzeichnet, daß die Hydraulikflüssigkeit zum Antrieb der Hochdruckkolbenpumpe einen Druck von ca. 100 bis 160 bar besitzt.

## Claims

1. High-pressure liquid cleaning apparatus for the cleaning of sealing surfaces of doors and/or door frames of coking ovens to remove hardened or dirt deposits, with the high-pressure liquid nozzles being arranged within a hood for drawing off the liquid/dirt mist characterized in that the high-pressure liquid nozzles (36)/(3) together with an exhaust hood (73) surrounding them are movably connected with the guidance and lifting devices (76 to 79) and can traverse entirely or partially along the surfaces (72)/(35) to be cleaned, and that the movable exhaust hood (73) is connected with the frame-like exhaust channel (49) which can be moved against the door surfaces to be cleaned, with the exhaust hood (73) with a nozzle (74) extending into a gap running in the longitudinal direction of the exhaust channel (49) and being slidable within this gap and that the gap outside of the nozzle (74) is sealed off by means of elastic elements, for instance, rubber sealing lips (82).

2. A high-pressure liquid cleaning apparatus according to Claim 1, characterized in that the high-pressure liquide nozzles (36)/(37) and the exhaust hood (73) are arranged on one, preferably two supporting carriages (76) movable over the circumference of the door with the high-pressure nozzles (36)/(37) being connected via flexible lines (86) with the connections (38) permanently mounted on the service machine.

3. A high-pressure liquid cleaning apparatus according to Claims 1 or 2, characterized in that between the door and a cleaning compartment (84) that encompasses the exhaust channel elastic seals (85) are arranged which, for instance, serve as deflecting brushes and may consist of heat resistant steel or plastic or natural bristles or of a bristle mixture and that are in contact with the door body (70) and door plug (71).

4. A high-pressure liquid cleaning apparatus according to at least one of Claims 1 to 3, characterized in that two or more sets of high-pressure nozzles (36)/(37) with their own exhaust hood (73) are arranged on the circumference of the door or door frame and that the high-pressure nozzles (36)/(37) perform counter directions of movement on the opposite sides of the door.

5. A high-pressure liquid cleaning apparatus according to Claim 4, characterized in that the high-pressure nozzles (36)/(37) point towards the surfaces (35) to be cleaned at an acute angle with respect to the direction of movement.

6. A high-pressure liquid cleaning apparatus to at least one of Claims 1 to 5, characterized in that a collecting through (61) is located below the door in order to gather any remaining amounts of water or solids than may fall down.

7. A method for the operation of the high-pressure liquid apparatus according to at least one of the above cited Claims 1 to 6, characterized in that only the high-pressure nozzles on one door side each, preferably on the side moving downwards, are pressurized in case more than one set of high-pressure nozzles (36)/(37) with their own exhaust hood (73) are arranged.

8. A method according to Claim 7, characterized in that the cleaning liquid is brought to a pressure of 300 to 500 bar by means of a high-pressure piston pump (1).

9. A method according to Claim 8, characterized in that the hydraulic fluid for driving the high-pressure piston pump has a pressure of approximately 100 to 160 bar.

## Revendications

1. Dispositif pour le nettoyage, avec de l'eau à haute pression, des portées d'étanchéité des portes et/ou des cadres de porte de fours à coke, pour en enlever les dépôts de goudron dur et de souillures, les busettes du liquide haute pression étant placées à l'intérieur d'une coiffe pour l'aspiration du brouillard formé par les gouttelettes de liquide pulvérisé et les particules de souillures détachées, caractérisé par le fait que les busettes du liquide haute pression (36)/(37), avec la coiffe d'aspiration qui les entoure (73), sont installées mobiles sur des dispositifs de guidage et de soulèvement (76 à 79) et peuvent se déplacer sur toute la longueur ou sur une partie de la longueur des surfaces à nettoyer (72)/(35) et que la coiffe mobile d'aspiration (73) est reliée à un canal d'aspiration (49) construit à la façon d'un cadre et pouvant lui-même se déplacer contre les surfaces à nettoyer des portes de four, la coiffe d'aspiration (73) pénétrant par une tubulure (74) dans une fissure qui se développe dans le sens longitudinal du canal d'aspiration (49) et à l'intérieur de laquelle elle peut se déplacer, la fissure elle-même étant étanchéifiée, à l'extérieur de la tubulure (74), au moyen de joints élastiques, comme par exemple des lèvres en caoutchouc (82).

2. Dispositif de nettoyage avec de l'eau haute pression, selon la revendication 1, caractérisé par le fait que les busettes du liquide haute pression (36/(37) et la coiffe d'aspiration (73) sont installées sur un ou, encore mieux, sur deux coulisseaux disposés mobiles (76) sur le pourtour des portes, les busettes haute pression (36)/(37) étant reliées par des tuyaux flexibles (86) aux raccords (38) montés fixes à bord de la machine de service.

3. Dispositif de nettoyage avec de l'eau haute pression, selon la revendication 1 ou 2, caractérisé par le fait que des joints élastiques (85) sont placés entre la porte et une chambre de nettoyage (84) qui entoure le canal d'aspiration, ces joints élastiques pouvant être constitués par exemple par des brosses d'écartement en acier résistant à la chaleur, ou en matériau plastique, ou en soies naturelles, ou en un mélange de soies de natures diverses, et s'appuyant contre le corps de la porte (70) ou contre le garnissage réfractaire de cette dernière (71).

4. Dispositif de nettoyage avec de l'eau haute pression, selon une au moins des revendications 1 à 3, caractérisé par le fait que deux ou plusieurs jeux de busettes haute pression (36)/(37) avec une propre coiffe d'aspiration (73) sont disposés sur le pourtour de la porte ou du cadre de porte et que les busettes de l'eau haute pression (36)/(37) situées sur les côtés opposés de la porte effectuent des mouvements de direction opposée.

5. Dispositif de nettoyage avec de l'eau haute pression, selon la revendication 4, caractérisé par le fait que les busettes haute pression (36)/(37) sont dirigées vers les surfaces à nettoyer (35) de manière à former un angle aigu avec le sens de déplacement.

6. Dispositif de nettoyage avec de l'eau haute pression, selon une des revendications 1 à 5, caractérisé par le fait qu'un baquet de collecte (61) est placé au-dessous de la porte, pour recueillir les résidus de liquide ou de produits solides qui encore pourraient éventuellement tomber.

7. Procédé pour l'exploitation du dispositif de nettoyage avec de l'eau haute pression, selon une au moins des revendications 1 à 6, caractérisé par le fait qu'avec l'installation de plus d'un jeu de busettes haute pression (36)/(37) avec propre coiffe d'aspiration (73), ce seront toujours les busettes haute pression d'un seul côté de la porte - préférablement celles se trouvant sur le côté où le déplacement se fait vers le bas - qui seront alimentées.

8. Procédé selon la revendication 7, caractérisé par le fait que le liquide de nettoyage est porté à une pression de 300 à 500 bar dans une pompe à piston pour haute pression (1).

9. Procédé selon la revendication 8, caractérisé par le fait que le fluide hydraulique utilisé pour l'actionnement de la pompe à piston pour haute pression est lui-même à une pression de 100 à 160 bar environ.
